# EUROPÄISCHE PATENTSCHRIFT

(11) **EP 0 859 734 B1**
(45) Veröffentlichungstag und Bekanntmachung des Hinweises auf die Patenterteilung: **08.03.2000**
(21) Anmeldenummer: 96938150.8
(22) Anmeldetag: 07.11.1996
(51) Int. Cl.: B65H 51/22, D03D 47/34

(54) **FADENLIEFERGERÄT**
YARN FEEDER
FOURNISSEUR DE FIL

(30) Priorität: 10.11.1995 DE 19542045
(43) Veröffentlichungstag der Anmeldung: 26.08.1998
(73) Patentinhaber: IRO AB, S-523 01 Ulricehamn (SE)
(72) Erfinder: FRITZSON, Joachim, S-523 97 Ulricehamn (SE)
(74) Vertreter: Kinkeldey, Hermann, Dr.-Ing.
(86) Internationale Anmeldenummer: EP9604889
(87) Internationale Veröffentlichungsnummer: WO9717277

(56) Entgegenhaltungen:
- EP-A- 0 436 900
- EP-A- 0 567 045
- WO-A-91/14032
- WO-A-92/22693
- US-A- 5 546 994

## Beschreibung

Die Erfindung betrifft ein Fadenliefergerät gemäß Oberbegriff des Patentanspruchs 1, sowie ein Verfahren gemäß Oberbegriff von Anspruch 12.

Bei einem aus WO-A-91/14032 bekannten Fadenliefergerät wird eine die Gegenbremsfläche an der Speichertrommel definierende Bremsscheibe mittels eines Kippelementes relativ zum daran mit der Bremsfläche anliegenden Bremselement gekippt, um einen keilförmigen Spalt zum Einfädeln des Fadens zu öffnen. Das in der Speichertrommel gelagerte Kippelement wird von einer Kolbenstange eines in der Druckkammer der Halterung verschiebbaren Kolbens betätigt. Die Druckkammer ist an die Druckquelle anschließbar, von der auch eine in der Abzugsbremse angeordnete Einfädeldüse versorgt wird. Abgesehen von dem hohen baulichen Aufwand der Bremsenöffnungsvorrichtung ist es unter ungünstigen Umständen schwierig, den Faden ordnungsgemäß in die Abzugsbremse ein- und durch die Abzugsbremse durchzufädeln.

Bei einem aus EP-A-0 567 045 bekannten Fadenliefergerät ist außerhalb und benachbart zur Oberfläche der Speichertrommel eine mittels eines Kolbens ausfahrbare Kolbenstange vorgesehen, die unmittelbar an einem die Bremsfläche definierenden Bremsband des Bremselementes oder am Bremselement angreift und das Bremsband in einen lokal begrenzten Bereich von der Gegenbremsfläche an der Speichertrommel abhebt, um einen mondsichelförmigen Einfädelspalt für den Faden zu öffnen. Abgesehen von dem baulichen Aufwand und dem Problem, diese Vorrichtung bei den üblicherweise sehr beengten Platzverhältnissen unterzubringen, ist die mechanische Belastung des Bremselementes und der Bremsfläche hoch.

Der Erfindung liegt die Aufgabe zugrunde, ein Fadenliefergerät der eingangs genannten Art und ein Verfahren zum Öffnen einer Abzugsbremse zu schaffen, die einen Faden einer beliebigen Fadenqualität jederzeit rasch und problemlos in die Abzugsbremse einfädeln und durch dies durchfädeln lassen.

Die gestellte Aufgabe wird erfindungsgemäß mit den Merkmalen des Patentanspruchs 1 und mit dem Verfahren gemäß Anspruch 12 gelöst.

Bei der Ausführung gemäß Anspruch 1 läßt sich mit geringem baulichem Aufwand rasch die Einfädelstellung mit vollständig von der Gegenbremsfläche abgehobener Bremsfläche herstellen. Der Faden gelangt unbehindert in die Abzugsbremse und läßt sich vor allem auch leicht durch die Abzugsbremse hindurchfädeln, weil er dann bei der uhrzeigerartigen Rotationsbewegung entlang des freien Endes der Speichertrommel nirgends zwischen der Bremsfläche und der Gegenbremsfläche eingeklemmt wird. Die Bremsenöffnungs-Vorrichtung kommt mit wenigen Komponenten aus, ist platzsparend und beeinträchtigt die normale Bremsfunktion der Abzugsbremse nicht.

Zufolge Anspruch 2 wird zweckmäßig die zum automatischen Einfädeln des Fadenliefergerätes vorgesehene Einfädeldüse auch für die Verstellung des Bremselementes in die Einfädelstellung herangezogen. Wird die Begrenzungswand mit Überdruck bewegt, dann kann die Druckkammer an dieselbe Druckluftzufuhr angeschlossen sein wie die Einfädeldüse. Wird die Begrenzungswand hingegen mit Unterdruck beaufschlagt, dann wird zweckmäßigerweise der Saugdruck der Saugströmung der Einfädeldüse dazu verwendet. Beide Maßnahmen führen gewinnbringend dazu, daß bei Einsteuerung eines Einfädelvorgangs im Fadenliefergerät das Bremselement automatisch in die Einfädelstellung gebracht wird und bereits in der Einfädelstellung steht, wenn das freie Fadenende bei der Abzugsbremse ankommt.

Es ist gemäß Anspruch 3 aber auch möglich, die Druckkammer an eine eigene Überdruck- oder Unterdruckquelle anzuschließen und das Bremselement zum geeigneten Zeitpunkt, z.B. voreilend zum Aktivieren der Einfädeldüse, in die Einfädelstellung zu bringen.

Die Ausführungsform gemäß Anspruch 4 ist baulich einfach und funktionssicher. Als Material für die Kreisringmembrane bieten sich ein Elastomer oder Gummi an. Die Kreisringmembrane hat den wichtigen Vorteil, daß sie das Innere der Halterung des Bremselementes nach außen verschließt, so daß keine Verunreinigungen oder Flusen in die Abzugsbremse eindringen. Die Kreisringmembrane kann beispielsweise durch Kleben am Innenrand- und Außenrandbereich festgelegt sein. Es ist aber auch denkbar, die Kreisringmembrane durch Verschrauben oder Festklammern festzulegen. Zweckmäßigerweise wird hier eine ebene Kreisringmembrane verwendet. Es ist aber auch denkbar, eine mit konzentrischen Ondulationen ausgebildeten Membrane zu verwenden, um die Eigenbeweglichkeit des Bremselementes während der Bremsfunktion so wenig wie möglich zu beeinträchtigen.

Alternativ ist die Ausführungsform gemäß Anspruch 5 zweckmäßig, bei der ein Kreisringkolben zum Verstellen des Bremselements in die Einfädelstellung benutzt wird. Hierbei ist es denkbar, den Kreisringkolben vom Bremselement getrennt anzuordnen und nur zum Verstellen des Bremselementes in die Einfädelstellung mit diesem zu kuppeln, z.B. indem der durch eine Rückstellfeder in einer Ausgangsposition gehaltene Kreisringkolben bei Beaufschlagung nach einem anfänglichen Leerhub an einem Mitnehmer des Bremselementes angreift und dieses mitnimmt. Dadurch tritt während der normalen Bremsfunktion überhaupt keine Beeinträchtigung der für das Arbeiten der Abzugsbremse wichtigen Eigenbeweglichkeit des Bremselementes ein.

Günstig ist die Ausführungsform gemäß Anspruch 6, weil mit wenigen Bauteilen eine einfache Verstellung des Bremselementes in die Einfädelstellung ermöglicht ist.

Alternativ ist die Ausführungsform gemäß Anspruch 7 wichtig, bei der der Federbalg eine Doppelfunktion erfüllt, weil er zum Einfädeln für die Verstellung des Bremselementes in die Einfädelstellung verantwortlich ist, während er ansonsten die die nachgiebige Klemmung der Bremsfläche gegen die Gegenbremsfläche gewährleistende Federkraft erzeugt. Der Federbalg kann aus Metall oder Kunststoff bestehen.

Eine weitere, wichtige Ausführungsform geht aus Anspruch 8 hervor. Es handelt sich dabei um eine Abzugsbremse eines ganz modernen Typs, bei der das Bremselement mittels eines verschleißfesten Bremsbandes mit dem Abzugsrandbereich der Speichertrommel, d.h. auf relativ großem Durchmesser, kooperiert. Trotz der relativ hohen Federkraft, mit der der Mantel axial gegen das Speichertrommelende gepreßt wird, läßt sich mit der Begrenzungswand das Bremselement dieses Bremstyps rasch und zuverlässig in die Einfädelstellung verstellen, in der die Bremsfläche zweckmäßigerweise vollständig von der Gegenbremsfläche abgehoben ist, so daß der Faden sehr einfach durchgefädelt werden kann. Dabei unterbleibt jegliche mechanische Belastung oder Deformation an des Bremsbandes.

Bei der alternativen Ausführungsform gemäß Anspruch 9 handelts es sich um eine axiale Scheibenbremse, in die der Faden von außen einläuft und in der Mitte des Bremselementes in Abzugsrichtung umgelenkt wird. Die Abzugsbremse arbeitet auf einem relativ kleinen Durchmesser verglichen mit dem Außendurchmesser der Speichertrommel, was eine besonders feinfühlige Bremsung und ein rasch ansprechendes, weil leichtes Bremselement ermöglicht. Das Bremselement wird durch die Begrenzungswand rasch in die Einfädelstellung verstellt, in der die Bremsfläche zweckmäßigerweise vollständig von der Gegenbremsfläche abgehoben ist. Die Kreisringmembrane verschließt das Innere der Abzugsbremse gegen Schmutz und Flusen.

Bei der Ausführungsform gemäß Anspruch 10 stehen die Bremsfläche und die Gegenbremsfläche im wesentlichen senkrecht zur Trommelachsrichtung. Der schräg ankommende Faden wird zunächst radial nach innen umgelenkt und dann aus der radialen Richtung erneut in Abzugsrichtung umgelenkt. Zwischen den Flächen erfährt er eine schonende Bremsung. Die Gegenbremsfläche kann dabei an einer eigenen Bremsscheibe angeordnet sein, die an der Speichertrommel, zweckmäßigerweise beweglich, gehaltert ist. Es ist aber auch denkbar, die Gegenbremsfläche direkt am Stirnende der Speichertrommel vorzusehen. Es können die Brems- und die Gegenbremsfläche aber auch konisch sein, um den Eintritt des Fadens beim Einfädeln zu erleichtern.

Die Ausführungsform gemäß Anspruch 11 gewährleistet eine saubere und leichtgängige Führung des Bremselementes und gleichzeitig einen großquerschnittigen Strömungsweg in und aus der Druckkammer.

Gemäß dem Verfahren von Anspruch 12 läßt sich das Bremselement rasch und zweckmäßigerweise vollständig von der Bremsfläche abheben, um eine aus allen Zulaufrichtungen offene Einfädelöffnung für den Faden zu bilden. Durch Saugdruckbeaufschlagen läßt sich die bauartbedingte Forderung solcher Abzugsbremsen besonders einfach erfüllen, das in der Halterung unter Federkraft nachgiebig in Richtung zur Speichertrommel abgestützte Bremselement zum Einfädeln des Fadens in Axialrichtung von der Speichertrommel weg zu bewegen.

In besonders zweckmäßiger Weise wird gemäß Anspruch 13 zum Abheben des Bremselements von der Bremsfläche der Saugdruck der ohnedies zum Einfädeln des Fadens erzeugten Saugströmung verwendet, wodurch einerseits eine eigene Unterdruckquelle entbehrlich und andererseits die Öffnungsbewegung der Abzugsbremse mit dem gleichzeitig eingeleiteten Einfädelprozeß des Fadenliefergerätes zumindest weitestgehend synchronisiert wird.

Anhand der Zeichnung werden Ausführungsformen des Erfindungsgegenstandes erläutert. Es zeigen:
- Fig. 1: einen Längsschnitt eines Teils eines Fadenliefergeräts mit Abzugsbremse,
- Fig. 2: einen Querschnitt in der Ebene II-II von Fig. 1,
- Fig. 3: eine Detailvariante in einem schematischen Längsschnitt,
- Fig. 4: einen schematischen Längsschnitt einer anderen Ausführungsvariante, und
- Fig. 5: einen Längsschnitt einer weiteren Ausführungsform.

Ein Fadenliefergerät F gemäß Fig. 1, z.B. ein Fadenspeicher- und -liefergerät für Projektil- oder Greiferwebmaschinen, von dem nur der freie Endteil 3 einer Speichertrommel T und ein gehäusefester Ausleger 1 angedeutet sind, weist am freien Ende der Speichertrommel T eine Abzugsbremse A auf, die als koaxiale Scheibenbremse ausgebildet ist. Die Speichertrommel T besitzt einen Abzugsrandbereich 2 für den nicht gezeigten Faden und eine in diesem Bereich mit der Speichertrommel T zusammenwirkende Fadenbremse B, die im Ausleger 1 angeordnet ist. Die Fadenbremse B kann wahlweise mit einem Borstenring, einem Lamellenkorb oder auch mit einem in Umfangsrichtung ununterbrochenen Bremsband ausgestattet sein, das auch nachgiebig an den Abzugsrandbereich angedrückt wird.

Am Endteil 3 der Speichertrommel T ist ein kegelstumpfförmiger Einsatz 4 angebracht, der mittels eines in der Speichertrommelachse X liegenden Lagerteils 5 eine koaxiale Bremsscheibe S in einer Ausnehmung 6 lagert. Die Bremsscheibe S ist entweder allseitig kippbar oder gegen eine nicht dargestellte Federung axial beweglich. Es ist aber auch denkbar, die Bremsscheibe fest anzuordnen bzw. die Gegenbremsfläche gleich am Einsatz 4 oder am Endteil 3 zu formen. Die Abzugsbremse A besitzt eine am Ausleger 1 befestigte, gehäuseartige Halterung 7, von der ein zur Speichertrommelachse X koaxiales, rotationssymmetrisches axial bewegliches Bremselement E unter axialer Federkraft (Feder 11) gegen die Bremsscheibe S angedrückt wird. Die Außendurchmesser der Bremsscheibe S und des Bremselementes E sind wesentlich kleiner als der Außendurchmesser der Speichertrommel, z.B. höchstens halb so groß. Die Bremsscheibe S definiert eine kreisringförmige Gegenbremsfläche, an der eine ebenfalls kreisringförmige Bremsfläche des Bremselementes E flächig anliegt.

In der Halterung 7 ist eine zentrische Einstellschraube 8 verdrehbar gelagert, die zusammen mit dem Bremselement E einen Fadenführungskanal 9 durch die Abzugsbremse A bildet. Auf einer rohrartigen Verlängerung 8' der Einstellschraube 8 ist ein Federwiderlager 10 verschraubbar, das in der Halterung 7 gegen Mitdrehen abgestützt und durch Verdrehen der Einstellschraube 8 axial zu verstellen ist, um die Klemmkraft zwischen der Bremsfläche und der Gegenbremsfläche durch Verändern der Vorspannung der Feder 11 zu variieren. Die Verlängerung 8' der Einstellschraube 8 umfaßt einen Rohransatz 21 des Bremselementes E mit radialem Spiel 13, derart, daß das Bremselement E axial geführt wird. Das radiale Spiel 13 definiert eine Strömungsverbindung 13 zu einer Druckkammer 14, die durch eine axial bewegliche Begrenzungswand W begrenzt wird. Die Begrenzungswand W ist eine Kreisringmembrane (in ebener oder ondulierter (15') Ausführung) aus einem flexiblen Werkstoff wie Gummi oder Elastomer, die mit ihrem Außenrand an der Halterung 7 festgelegt ist, z.B. durch Kleben, und mit ihrem Innenrand mit dem Bremselement E bewegungsübertragend verbunden ist, z.B. durch Kleben.

Gemäß Fig. 2 kann die Innenwand der Verlängerung 8' mit längsverlaufenden Rippen R und Nuten N ausgebildet sein, um einen großen Strömungsquerschnitt zur Druckkammer 14 bereitzustellen und dennoch den Rohransatz 21 sauber zu führen.

Im Fadenführungskanal 9 ist eine an eine Druckluftzufuhr 17 angeschlossene Einfädeldüse 16 vorgesehen, bei deren Beaufschlagung mit Druckluft im in Fig. 1 rechten Endabschnitt des Fadenführungskanals 9 eine Blasströmung, hingegen im Rohransatz 21 des Bremselements E eine Saugströmung erzeugbar ist, die sich bis in die Umgebung der Bremsscheibe S und des Bremselementes E nach außen fortpflanzt. Der Saugdruck der Saugströmung wird durch die Strömungsverbindung 13 oder N auch in die Druckkammer 14 übertragen (Pfeil 18), wodurch die Begrenzungsgwand W (die Kreisringmembrane 15) in Fig. 1 nach rechts verlagert wird und das Bremselement E mitnimmt, bis dieses in eine Einfädelstellung gelangt, in der die Bremsfläche vollständig von der Gegenbremsfläche abgehoben und ein allseits zugänglicher Spalt für den einzusaugenden Faden gebildet ist. Die Einfädelstellung kann definiert sein, z.B. durch Anlegen des Bremselementes E an der Halterung 7 oder durch Anlegen des Rohransatzes 21 im Fadenführungskanal 9.

Das Bremselement E ist bei dieser Ausführungsform ein leichtgewichtiges Metallteil mit der Form einer Kreisringscheibe, die einen außen zurückgebogenen Außenrand 20, einen ebenen und zur Speichertrommelachse X senkrecht liegenden Ringflansch 19 und den sich vom Innendurchmesser des Ringflansches 19 in Abzugsrichtung erstreckenden Rohransatz 21 aufweist. Im Übergangsbereich vom Ringflansch 19 in den Rohransatz 21 kann innen eine keramische Fadenöse 22 eingesetzt sein. Der Ringflansch 19 definiert mit seiner der Speichertrommel T zugewandten, ebenen Vorderseite die Bremsfläche. Die Bremsscheibe S ist ähnlich konzipiert. Sie besitzt einen zurückgebogenen Außenrand 23, einen ebenen und zur Speichertrommelachse X senkrecht stehenden Ringflansch 24 und eine mittige Vertiefung 25. Der Kreisringflansch 24 definiert mit seiner der Halterung 7 zugewandten Vorderseite die Gegenbremsfläche der Abzugsbremse A. Die Kreisringflansche 24. 19 stehen senkrecht zur Achse X.

Zum Einfädeln eines Fadens ist im Fadenliefergerät wenigstens eine weitere (nicht gezeigte) Einfädeldüse vorgesehen. Ferner läßt sich die Fadenbremse B in bezug auf den Abzugsrandbereich 2 in eine Spaltstellung verstellen, um den mit Druckluft aus der vorerwähnten Einfädeldüse axial zugeförderten Faden durchzulassen und nach innen zu lenken, ehe er von der Saugströmung der Einfädeldüse 16 erfaßt und zwischen der von der Gegenbremsfläche abgehobenen Bremsfläche und der Bremsfläche hindurch in den Fadenführungskanal 9 gesaugt und aus diesem ausgeblasen wird. Nach Beendigung des Einfädelvorganges werden die Einfädeldüsen deaktiviert, wird die Fadenbremse B wieder in die Bremsstellung verstellt, und wird auch das Bremselement E unter der Kraft der Feder 11 wieder an die Gegenbremsfläche bzw. die Bremsscheibe S angedrückt.

In der Druckkammer 14 kann ein Füllkörper 14' vorgesehen sein, um das Volumen der Druckkammer 14 klein zu halten.Dies ist im Hinblick darauf zweckmäßig, daß auch während jedes Fadeneintragungsvorgangs in der Fadenklemmkraft variierbare Abzugsbremsen A dieses Typs existieren, deren Steuerantrieb in der Halterung 7 untergebracht ist, und daß man dieselbe Halterung auch für die in Fig. 1 gezeigte, nur manuell verstellbare Abzugsbremse A verwenden will (Modularbauweise). In der letztgenannten Abzugsbremse A wäre dann ggfs. die Druckkammer 14 unzweckmäßig groß. Diesen Nachteil beseitigt dann der Füllkörper 14'. Es im übrigen auch möglich, die Druckkammer 14 jeweils an eine eigene Unterdruckquelle anzuschließen.

Alternativ könnte die Begrenzungswand W auch durch Überdruckbeaufschlagung axial zum Verstellen des Bremselementes E in die Einfädelstellung bewegt werden, indem die Druckkammer 14 an der in den Fig. 1 und 2 linken Seite der beweglichen Begrenzungswand W angeordnet wird. Dann könnte entweder die Druckluftzufuhr 17 zum Beaufschlagen dieser Druckkammer benutzt werden ,oder eine eigenständige Druckluftzufuhr.

In Fig. 3 ist eine Detailvariante zu Fig. 1 angedeutet. Der Rohransatz 21 des Bremselementes E ist in einem rohrartigen Teil 12 (entsprechend z.B. der Verlängerung 8') längsverschieblich und mit Spiel 13 geführt. Im Rohransatz 21 ist eine Einschnürung 34 eingeformt, an deren Ende sich ein kreisringförmiger Kolben 35 befindet, der die bewegliche Wand W in der Druckkammer 14 definiert. An der Innenseite des rohrartigen Teils 12 ist ein umlaufender Wulst 36 vorgesehen, der die Druckkammer 14 nach links nach Art einer Labyrinthdichtung begrenzt, so daß durch die Druckluftzufuhr 17 zugeführte Druckluft mit Überdruck den Kreisringkolben 35 beaufschlagt und das Bremselement E nach rechts in die Einfädelstellung verstellt. Gegebenenfalls ist das Radialspiel 13 des Rohransatzes 21 im rohrartigen Teil 12 links vom Wulst 36 großzügiger bemessen, als das Radialspiel der Kreisringkolbens 35, um den Druck in der Druckkammer 14 mit Wirkungsrichtung nach rechts zum Verstellen des Bremselementes E ausnutzen zu können. Der rohrartige Teil 12 ist aus montagetechnischen Gründen zweckmäßigerweise in der Ebene der Mittelachse geteilt. Es könnte bei allen Ausführungsformen in der Halterung 7 ein in der dann entsprechend angeordneten Druckkammer verschiebbar geführter Kreisringkolben vorgesehen sein, der entweder durch Unterdruck oder Überdruck nach rechts bewegt wird und auf seinem Bewegungsweg einen Mitnehmer des Bremselementes erreicht, um das Bremselement zu verstellen, in der Gegenrichtung hingegen ggfs. von einer Rückstellfeder beaufschlagt ist, um nach einem Einfädelvorgang jeweils wieder in eine Ruhestellung zurückzukehren, in der die Eigenbeweglichkeit des Bremselementes nicht beeinflußt wird. Dieser Kreisringkolben könnte auch direkt mit dem Bremselement verbunden sein und dessen Bewegungen beim Bremsen mitmachen.

Bei dem Fadenliefergerät F gemäß Fig. 4 arbeitet das Bremselement E der Abzugsbremse A direkt mit dem Abzugsrandbereich 2 der Speichertrommel T zusammen. Eine Fadenbremse B wie in Fig. 1 kann entfallen. Die Bremsfläche H wird von einem konischen Bremsband 27 definiert, das an der Innenseite eines Kegelstumpfmantels 26 bei dessen größerer Öffnung angebracht ist. Der Kegelstumpfmantel 26 bildet zusammen mit dem Bremsband 27 das Bremselement E. Der Abzugsrandbereich 2 der Speichertrommel T definiert die Gegenbremsfläche G. Die kleinere Öffnung des Kegelstumpfmantels 26 ist z.B. mit einer ringförmigen Aussteifung 28 ausgestattet, an der eine zylindrische Hülse 29 und die bewegliche Begrenzungswand W, hier eine Kreisringmembrane 15, befestigt sind. Die Kreisringmembrane 15 ist außen an der Halterung 7 festgelegt und begrenzt die Druckkammer 14. Die zylindrische Hülse 29 taucht mit geringem Spiel in eine Bohrung 30 der Halterung 7 ein, z.B. um nach Art einer Labyrinthdichtung die Druckkammer 14 gegenüber dem freien Innenraum der Halterung 7 abzudichten.

Die Feder 11 stützt sich mit einem Ende am Bremselement E und mit dem anderen Ende am Federwiderlager 10 ab, das auf dem Fadenführungskanal 9 verschraubbar angebracht ist. Die Druckkammer 14 ist mit Unterdruck beaufschlagbar. Die Einfädeldüse 16 im Fadenführungskanal 9 in der Halterung 7 ist an die Druckluftzufuhr 17 angeschlossen. Bei Unterdruckbeaufschlagung der Druckkammer 14 wird das Bremselement E in die strichlierte Einfädelstellung EI verstellt, in der die Bremsfläche H vollständig von der Gegenbremsfläche G abgehoben ist und der Faden leicht durchgeht, um durch die Saugströmung vor der Fadenöse 22 ergriffen und in den Fadenführungskanal 8 eingesaugt zu werden.

Bei der Ausführungsform gemäß Fig.5 ist das Bremselement E, z.B., mittels eines kreisringförmigen Federbalges 32 in der Halterung 7 abgestützt. Das konische Bremsband 27 ist mittels eines ringförmigen, druckelastischen Kunststoffkörpers 11" (Schaumstoff-Ring) im Kegelstumpfmantel 26 gehaltert. Der Federbalg 32 wirkt als Feder 11', die das Bremselement E mit der Bremsfläche H in axialer Richtung an die Gegenbremsfläche G anlegt. Die bewegliche Begrenzungswand W ist ein Ende 31 des Federbalges 32, der aus Metallblech oder Kunststoff besteht und mit seinem Innenraum die Druckkammer 14 definiert, die, z.B. über eine Leitung 34, an eine Unterdruckquelle anschließbar ist. In Fig. 4 ist die Leitung 34 an eine Saugblasdüse 33 angeschlossen, die von der Druckluftzufuhr 17 versorgt wird und die Druckluftzufuhr 17' für die Einfädeldüse 16 im Fadenführungskanal 9 speist. Die Saugblasdüse 33 erzeugt einen Saugdruck, der über die Leitung 34 in die Druckkammer 14 übertragen wird, derart, daß die bewegliche Wand W in Fig. 4 nach rechts verlagert wird und das Bremselement E in die Einfädelstellung mitnimmt. Der Federbalg 32 ist zweckmäßigerweise verstellbar in der Halterung 7 gelagert, um die axiale Andruckkraft des Bremselementes E einstellen zu können.

Die Abstützung des Bremselementes E in der Halterung 7 in Fig. 5 könnte auch so ausgebildet sein wie in Fig. 4, und umgekehrt. Ferner könnte anstelle der Feder 11 oder des Federbalges 32 ein Federpaket, eine federnde Membrane oder ein Federlamellenkorb benutzt werden, um das Bremselement E an den Abzugsrandbereich 2 axial anzudrücken.

## Patentansprüche

1. Fadenliefergerät (F) mit einer Speichertrommel (T) für den Faden und mit einer beim abzugsseitigen Ende der Speichertrommel (T) angeordneten Abzugsbremse (A), die eine zur Speichertrommelachse (X) koaxiale, in Umfangsrichtung kontinuierliche Gegenbremsfläche (G) an der Speichertrommel (T) und ein unter Federkraft (11, 11', 11") axial und gegen die Fadenabzugsrichtung an der Gegenbremsfläche (G) gehaltenes Bremselement (E) mit einer ebenfalls in Umfangsrichtung kontinuierlichen, zur Speichertrommelachse (X) koaxialen Bremsfläche (H) aufweist, mit einer von der Speichertrommel (T) getrennten Halterung (7) für das Bremselement (E), und mit einer pneumatisch betätigbaren Bremsenöffnungs-Vorrichtung (V), die eine Druckkammer (14) mit einer unter pneumatischer Druckbeaufschlagung axial beweglichen Begrenzungswand (W) aufweist, **dadurch gekennzeichnet**, daß die Begrenzungswand (W) mit dem Bremselement (E) zumindest in Bewegungsrichtung des Bremselements (E) gegen die Federkraft (11) bewegungsübertragend verbunden ist, und daß das Bremselement (E) bei Überdruck- oder Unterdruckbeaufschlagung der Begrenzungswand (W) axial in eine Einfädelstellung (EI) mit von der Gegenbremsfläche (G) abgehobener Bremsfläche (H) verstellbar ist.

2. Fadenliefergerät nach Anspruch 1, **dadurch gekennzeichnet,** daß die Abzugsbremse (A) eine an eine Druckquelle anschließbare, in einen Faden-Abzugskanal (9) einwirkende Einfädeldüse (16) aufweist, mit der im Bereich eines Einlasses der Abzugsbremse (A) eine Saugströmung und stromab eine Blasströmung erzeugbar sind, und daß die Druckkammer (14) entweder mit dem Saugdruck der Saugströmung oder dem Blasdruck der Druckluftzufuhr der Einfädeldüse (16) beaufschlagbar ist.

3. Fadenliefergerät nach Anspruch 1, **dadurch gekennzeichnet,** daß zur Beaufschlagung der Begrenzungswand (W) eine eigene Überdruck- oder Unterdruckquelle vorgesehen ist.

4. Fadenliefergerät nach wenigstens einem der Ansprüche 1 bis 3, **dadurch gekennzeichnet,** daß die Begrenzungswand (W) eine elastische, zumindest weitgehend luftundurchlässige Kreisringmembrane (15, 15'), vorzugsweise in ebener Form oder mit konzentrischen Ondulationen, ist, die das Bremselement (E) außen umfaßt und an der Halterung (7) festgelegt ist.

5. Fadenliefergerät nach wenigstens einem der Ansprüche 1 bis 3, **dadurch gekennzeichnet,** daß die Begrenzungswand (W) ein in der Druckkammer (14) verschiebbar geführter Kreisringkolben (35) ist, der das Bremselement (E) außen umfaßt.

6. Fadenliefergerät nach Anspruch 5, **dadurch gekennzeichnet,** daß der Kreisringkolben (35), vorzugsweise einstückig, am Bremselement (E) oder einem mit diesem verbundenen Rohransatz (21) vorgesehen ist.

7. Fadenliefergerät nach wenigstens einem der Ansprüche 1 bis 3, **dadurch gekennzeichnet,** daß die Begrenzungswand (W) ein Ende (31) eines kreisringförmigen, hohlen Federbalges (32) ist, der gleichzeitig eine die axiale Federkraft (11) für das Bremselement (E) erzeugende Feder (11') bildet und in der Halterung (7) abgestützt ist.

8. Fadenliefergerät nach wenigstens einem der Ansprüche 1 bis 7, **dadurch gekennzeichnet,** daß das Bremselement (E) ein Kegelstumpfmantel (26) mit einem innenseitig im größeren Endbereich , vorzugsweise mittels eines druckelastischen Zwischenrings (11"), gehaltenen, die Bremsfläche (H) bildenden, bandförmigen Bremsbelag (27) ist, daß der Mantel (26) mit in der Speichertrommelachse (X) liegender Kegelstumpfachse und mit seiner größeren Öffnung über das freie Ende der Speichertrommel (T) gestülpt und unter der an der Halterung (7) abgestützten axialen Federkraft mit dem Bremsbelag (27) an einen die Gegenbremsfläche (G) definierenden Fadenabzugsrandbereich (2) der Speichertrommel (T) angelegt ist, und daß die bewegliche Begrenzungswand (W) im Bereich der kleineren Öffnung (28) mit dem Mantel (26) verbunden ist.

9. Fadenliefergerät nach wenigstens einem der Ansprüche 1 bis 7, **dadurch gekennzeichnet,** daß das Bremselement (E) eine kreisringförmige Bremsscheibe mit einem gebogenen Außenrand (20), mit einem die Bremsfläche (H) definierenden, ebenen Ringflansch (19) und mit einem vom Innendurchmesser des Ringflansches (19) in Achsrichtung verlaufenden Rohransatz (21) ist, daß die bewegliche Wand (W), vorzugsweise die Kreisringmembrane (15), am Außenrand (20) oder am Rohransatz (21) befestigt ist, und daß der Ringflansch (19) unter der in der Halterung (7) abgestützten Federkraft an die mit einem wesentlich kleineren Durchmesser als der Außendurchmesser der Speichertrommel (T) ausgebildeten Gegenbremsfläche (G) angelegt ist.

10. Fadenliefergerät nach Anspruch 9, **dadurch gekennzeichnet,** daß der ebene Ringflansch (19) und die ebenfalls ebene, kreisringförmige Gegenbremsfläche (G) im wesentlichen senkrecht zur Speichertrommelachsrichtung (X) angeordnet sind.

11. Fadenliefergerät nach Anspruch 8, **dadurch gekennzeichnet,** daß der Rohransatz (21) in einem halterungsfesten Führungskanal, vorzugsweise Rohrkörper (8'), längsverschieblich geführt ist, und daß die Innenwand des Führungskanals mit längsverlaufenden Rippen (R) und Nuten (N) ausgebildet ist, von denen die Nuten (N) zur Druckkammer (14) führende Strömungswege definieren.

12. Verfahren zum Öffnen einer Abzugsbremse eines Fadenliefergeräts, bei dem eine von zwei zur Achse einer Speichertrommel koaxialen, quer zur Speichertrommelachse angeordneten, axial unter Federkraft aneinandergelegten, in Umfangsrichtung kontinuierlichen Bremsflächen, von denen eine an der Speichertrommel und die andere in einer von der Speichertrommel getrennten Halterung vorgesehen ist, durch Druckbeaufschlagung einer Bremsen-Öffnungsvorrichtung relativ zur ändern in eine Einfädelstellung bewegt wird, **dadurch gekennzeichnet,** daß ein die eine Bremsfläche aufweisendes Bremselement durch Saugdruck axial von der anderen Bremsfläche abgehoben wird.

13. Verfahren nach Anspruch 11, **dadurch gekennzeichnet,** daß in einem Fadenführungskanal der Abzugsbremse durch Überdruckbeaufschlagung wenigstens einer Einfädeldüse gleichzeitig eine Saugströmung und/oder eine Blasströmung erzeugt werden, daß der Saugdruck zum Bremselement übertragen wird, und daß das Bremselement mittels des Saugdrucks der Saugströmung von der Bremsfläche abgehoben wird.

## Claims

1. A yarn feeding device (F) comprising a storage drum (T) for the yarn and an output brake (A) which is arranged at the withdrawal end of the storage drum (T) and comprises a storage drum (T) counter-brake surface (G) which is coaxial to the storage drum axis (X) and continuous in the circumferential direction and which has a brake element (E) held on said counter-brake surface (G) under spring action (11, 11', 11") axially and counter to the yam withdrawal direction, said brake element (E) having a coaxial brake surface (H) which is also continuous in the circumferential direction and coaxial to said storage drum axis (X), further comprising a mounting (7) for said brake element (E), said mounting being separated from said storage drum (T), and a pneumatically operable brake opening device (V) which comprises a pressure chamber (14) having a pneumatically loadable, axially movable boundary wall (W), **characterized in** that said boundary wall (W) is connected in motion-transmitting fashion to said brake element (E) at least in the direction of movement of said brake element (E) against said spring action (11), and that when said boundary wall (W) is pressurized by elevated pressure or a vacuum said brake element (EW) is axially movable into a threading position (El) in which said brake surface (H) is lifted from said counter-brake surface (G).

2. A yarn feeding device according to claim 1, **characterized in** that said output brake (A) comprises a threading nozzle (16) which is connectable to a source of pressure and operative into a yarn withdrawal channel (9) and with the aid of which a suction flow can be produced in the area of an inlet of said output brake (A) and a blow flow can be produced downstream thereof, and that said pressure chamber (14) is operable either with the suction pressure of said suction flow or with the blow pressure of the compressed-air supply of said threading nozzle (16).

3. A yarn feeding device according to claim 1, **characterized in** that a separate source of elevated pressure or vacuum is provided for acting on said boundary wall (W).

4. A yam feeding device according to at least one of claims 1 to 3, **characterized in** that said boundary wall (W) is an elastic, at least substantially air-impermeable circular ring membrane (15, 15'), preferably in planar form or with concentric undulations, which encompasses said brake element (E) externally and fixes said element to said mounting (7).

5. A yarn feeding device according to at least one of claims 1 to 3, **characterized in** that said boundary wall (W) is a circular ring piston (35) which is slidably guided in said pressure chamber (14) and which encompasses said brake element (E) externally.

6. A yarn feeding device according to claim 5, **characterized in** that said circular ring piston (35) is provided, preferably integrally, on said brake element (E) or on a tubular attachment (21) connected thereto.

7. A yam feeding device according to at least one of claims 1 to 3, **characterized in** that said boundary wall (W) is an end (31) of a circular, hollow spring bellows (32) which simultaneously forms a spring (11') which produces the axial spring action (11) for said brake element (E) and is supported in said mounting (7).

8. A yam feeding device according to at least one of claims 1 to 7, **characterized** **in** that said brake element (E) is a frustoconical jacket (26) with a band-shaped brake lining (27) which is held on the inside in the larger end portion, preferably by means of a pressure-elastic intermediate ring (11"), and forms said brake surface (H), that said jacket (26) having its frustoconical axis located in said storage drum axis (X) is put with its larger opening over the free end of said storage drum (T) and, under the axial spring action supported on said mounting (7), abuts with said brake lining (27) on a yarn withdrawal edge region (2) of said storage drum (T) which defines said counter-brake surface (G), and that said movable boundary wall (W) is connected in the area of the smaller opening (28) to said jacket (26).

9. A yarn feeding device according to at least one of claims 1 to 7, **characterized in** that said brake element (E) is a circular annular brake disc with a bent outer edge (20), with a planar ring flange (19) defining said brake surface (H) and with a tubular attachment (21) extending from the inner diameter of said annular flange (19) in axial direction, that said movable wall (W), preferably said circular ring membrane (15), is secured to the outer edge (20) or to said tubular attachment (21), and that said ring flange (19) under the spring action supported in said mounting (7) abuts on the counter-brake surface (G) formed with a substantially smaller diameter than the outer diameter of said storage drum (T).

10. A yam feeding device according to claim 9, **characterized in** that said planar ring flange (19) and the also planar, circular counter-brake surface (G) are substantially arranged in a direction perpendicular to the axial direction (X) of said storage drum.

11. A yam feeding device according to claim 8, **characterized in** that said tubular attachment (21) is guided in longitudinally displaceable fashion in a guide channel fixed to said mounting, preferably a tubular body (8'), and that the inner wall of said guide channel is formed with longitudinally extending ribs (R) and grooves (N), of which said grooves (N) define flow paths leading to said pressure chamber (14).

12. A method of opening an output brake of a yarn feeding device, in which one of two brake surfaces which are coaxial to the axis of a storage drum and are arranged in a direction transverse to the storage drum axis, which brake surfaces abut on each other under spring action and are continuous in the circumferential direction and of which one is provided on said storage drum and the other one in a mounting separated from said storage drum, is moved relative to the other one into a threading position by the pressure of a brake opening device, **characterized in** that a brake element comprising said one brake surface is lifted by suction pressure axially from said other brake surface.

13. A method according to claim 11, **characterized in** that in a yarn guiding channel of said output brake a suction flow and/or a blow flow is/are simultaneously produced by the application of elevated pressure to at least one threading nozzle, that the suction pressure of said suction flow is transmitted to said brake element, and that said brake element is lifted from said brake surface by the suction pressure of said suction flow.

## Revendications

1. Fournisseur de fil (F) comportant un tambour-magasin (T) pour le fil et un frein de tirage (A) qui est disposé à l'extrémité du tambour-magasin située du côté du tirage et qui présente, sur le tambour-magasin (T), une contre-surface de freinage (G) coaxiale à l'axe (X) du tambour magasin et continue selon la direction périphérique, et un élément de freinage (E) qui est maintenu contre la contre-surface de freinage (G) sous l'action d'une force élastique (11, 11', 11") dans le sens axial et opposé au sens de tirage du fil et présente une surface de freinage (H) également continue selon la direction périphérique et coaxiale à l'axe (X) du tambour-magasin, comportant aussi un support (7), distinct du tambour magasin (T), pour l'élément de freinage (E), ainsi qu'un dispositif (V) d'ouverture de frein à manoeuvre pneumatique qui présente une chambre de pression (14) à paroi de limitation (W) axialement mobile sous une sollicitation de pression pneumatique, caractérisé par le fait que la paroi de limitation (W) est reliée à l'élément de freinage (E) en transmettant son mouvement, au moins dans le sens du mouvement de l'élément de freinage (E) à l'encontre de la force élastique (11), et que, lorsque s'exerce sur la paroi de limitation (W) une surpression ou une dépression, l'élément de freinage (E) peut passer axialement en position d'enfilage (EI), la surface de freinage (H) se détachant de la contre-surface de freinage (G).

2. Fournisseur de fil selon la revendication 1, caractérisé par le fait que le frein de tirage (A) présente d'enfilage une buse (16) qui peut se raccorder à une source de pression, qui agit dans un canal (9) de tirage du fil et au moyen de laquelle dans la zone d'entrée du frein de tirage (A) peuvent être produits un flux de dépression et, en aval, un flux de surpression, et que dans la chambre de pression (14) peuvent régner soit la dépression du flux de dépression soit la surpression créées par l'arrivée d'air sous pression de la buse d'enfilage (16).

3. Fournisseur de fil selon la revendication 1, caractérisé par le fait que pour intervenir sur la paroi de limitation (W) est prévue une source de surpression ou de dépression propre.

4. Fournisseur de fil selon au moins l'une des revendications 1 à 3, caractérisé par le fait que la paroi de limitation (W) est une membrane élastique en forme d'anneau circulaire (15, 15'), au moins largement perméable, de préférence de forme plane ou présentant des ondulations concentriques, qui entoure extérieurement l'élément de freinage (E) et qui est fixée au support (7).

5. Fournisseur de fil selon au moins l'une des revendications 1 à 3, caractérisé par le fait que la paroi de limitation (W) est un piston de forme annulaire (35) qui est guidé, avec liberté de coulissement, dans la chambre de pression (14) et entoure extérieurement l'élément de freinage (E).

6. Fournisseur de fil selon la revendication 5, caractérisée par le fait que le piston de forme annulaire (35) est prévu, faisant de préférence une seule pièce, sur l'élément de freinage (E) ou sur un prolongement tubulaire (22) lié à celui-ci.

7. Fournisseur de fil selon au moins l'une des revendications 1 à 3, caractérisé par le fait que la paroi de limitation (W) est une extrémité (3) d'un soufflet élastique creux (32), en forme d'anneau circulaire, qui, simultanément, forme un ressort (11') produisant la force élastique axiale (11) pour l'élément de freinage (E) et s'appuie dans le support (7).

8. Fournisseur de fil selon au moins l'une des revendications 1 à 7, caractérisé par le fait que l'élément de freinage (E) est une enveloppe tronconique (26) comportant une garniture de frein (27) en forme de ruban qui est maintenue, côté intérieur, dans la plus grande zone d'extrémité, de préférence au moyen d'une bague intermédiaire (11") exerçant une compression élastique et forme la surface de freinage (H), que l'enveloppe (26), avec l'axe du tronc de cône situé sur l'axe (X) du tambour-magasin et par sa plus grande ouverture, s'emboîte au-dessus de l'extrémité libre du tambour-magasin (T) et, sous l'action de la force élastique axiale appuyée contre le support (7), s'appuie, par la garniture de frein (27), sur une zone (2) de tirage du fil du tambour-magasin (T) qui définit la contre-surface de freinage (G), et que la paroi de limitation mobile (W) est reliée à l'enveloppe (26) dans la zone de la plus petite ouverture (28).

9. Fournisseur de fil selon au moins l'une des revendications 1 à 7, caractérisé par le fait que l'élément de freinage (E) est un disque de frein en forme d'anneau circulaire à bordure extérieure (20) rabattue, présentant un flasque annulaire (19) plan, définissant la surface de freinage (H), et présentant un prolongement tubulaire (21) qui va dans la direction de l'axe depuis le diamètre intérieur du flasque annulaire (19), que la paroi mobile (W), de préférence la membrane en forme d'anneau circulaire (15), est fixée à la bordure extérieure (20) ou au prolongement tubulaire (21), et que, sous l'action de la force élastique appuyée sur le support (7), le flasque annulaire (19 s'appuie contre la contre-surface de freinage (G) prévue avec un diamètre sensiblement inférieur au diamètre extérieur du tambour magasin (T).

10. Fournisseur de fil selon la revendication 9, caractérisé par le fait que le flasque annulaire plan (19) et la contre-surface de freinage (G), également plane et en forme d'anneau circulaire, sont essentiellement disposés perpendiculairement à la direction (X) de l'axe du tambour-magasin.

11. Fournisseur de fil selon la revendication 8, caractérisé par le fait que le prolongement tubulaire (21) est guidé, avec liberté de coulissement longitudinal, dans un canal de guidage, de préférence un corps tubulaire (8'), fixe par rapport au support, et que la paroi intérieure du canal de guidage présente des nervures (R) et des rainures (N) qui sont orientées longitudinalement et dont les rainures (N) définissent les chemins d'écoulement conduisant à la chambre de pression (14).

12. Procédé d'ouverture d'un frein de tirage d'un fournisseur de fil, dans le cas duquel l'une de deux surfaces de freinage coaxiales à l'axe d'un tambour-magasin, disposées transversalement par rapport à l'axe du tambour-magasin, s'appuyant l'une contre l'autre sous l'action d'une force élastique, continues selon la direction périphérique et dont l'une est prévue sur le tambour-magasin et l'autre sur un support distinct du tambour-magasin, se déplace par rapport à l'autre pour venir dans une position d'enfilage sous l'action d'une sollicitation de pression exercée sur un dispositif d'ouverture du frein, caractérisé par le fait qu'un élément de freinage présentant une surface de freinage se détache axialement de l'autre surface de freinage sous l'action d'une dépression.

13. Procédé selon la revendication 11, caractérisé par le fait que dans un canal de guidage du fil du frein de tirage sont simultanément produits, sous l'action d'une alimentation en surpression exercée sur au moins une buse d'enfilage, un flux de dépression et/ou un flux de surpression, que la dépression est transmise à l'élément de freinage et que l'élément de freinage se détache de la surface de freinage sous l'action de la dépression du flux de dépression.
